# EUROPÄISCHE PATENTSCHRIFT

(11) **EP 4 100 599 B1**
(45) Veröffentlichungstag und Bekanntmachung des Hinweises auf die Patenterteilung: **22.11.2023**
(21) Anmeldenummer: 21703210.1
(22) Anmeldetag: 02.02.2021
(51) Int. Cl.: E05B 81/20, E05B 63/14

(54) **STEUERUNGSANORDNUNG FÜR EIN KRAFTFAHRZEUGSCHLOSSSYSTEM UND VERFAHREN ZUM BETRIEB EINES KRAFTFAHRZEUGSCHLOSSSYSTEMS**
CONTROL ASSEMBLY FOR A MOTOR VEHICLE LOCK SYSTEM AND METHOD FOR OPERATING A VEHICLE LOCK SYSTEM
ENSEMBLE DE COMMANDE POUR SYSTÈME DE VERROUILLAGE DE VÉHICULE AUTOMOBILE ET PROCÉDÉ DE FONCTIONNEMENT D'UN SYSTÈME DE VERROUILLAGE

(30) Priorität: 05.02.2020 DE 102020102890
(43) Veröffentlichungstag der Anmeldung: 14.12.2022
(73) Patentinhaber: Brose Fahrzeugteile SE & Co. Kommanditgesellschaft, Bamberg, 96052 Bamberg (DE)
(72) Erfinder: POHL, Florian, 96237 Ebersdorf (DE); HERRMANN, Christian, 96269 Großheirath (DE); ROSALES, David, Rochester Hills, Michigan 48309-1159 (US)
(74) Vertreter: Gottschald Patentanwälte Partnerschaft mbB
(86) Internationale Anmeldenummer: PCT/EP2021/052358
(87) Internationale Veröffentlichungsnummer: WO 2021/156221

(56) Entgegenhaltungen:
- EP-A1- 1 812 671
- EP-B1- 1 812 671
- JP-A- 2002 129 812
- US-A1- 2020 080 348

## Beschreibung

Die Erfindung betrifft eine Steuerungsanordnung für ein Kraftfahrzeugschlosssystem gemäß dem Oberbegriff von Anspruch 1, ein Kraftfahrzeugschlosssystem gemäß dem Oberbegriff von Anspruch 14 sowie ein Verfahren zum Betrieb eines Kraftfahrzeugschlosssystems gemäß dem Oberbegriff von Anspruch 15.

Das in Rede stehende Kraftfahrzeugschlosssystem weist Kraftfahrzeugschlösser auf, welche jedwedem Verschlusselement eines Kraftfahrzeugs zugeordnet sein können. Insoweit ist der Begriff "Verschlusselement" weit auszulegen. Der Begriff "Verschlusselement" umfasst beispielsweise eine Seitentür, eine Hecktür, eine Heckklappe, einen Heckdeckel, eine Fronthaube, eine Motorhaube oder dergleichen. Das Verschlusselement kann nach Art einer Schwenktür oder nach Art einer Schiebetür an der Karosserie des Kraftfahrzeugs angelenkt sein.

Eine Komfortfunktion des in Rede stehenden Kraftfahrzeugschlosssystems ist die sogenannte "Zuziehfunktion", für deren Umsetzung Zuziehanordnungen vorgesehen sind. Die Zuziehanordnung übernimmt beispielsweise die motorische Überführung des Verschlusselements von einer Vorschließstellung in eine Hauptschließstellung, sodass der Fahrzeugbediener oder eine Antriebsanordnung des Verschlusselements von diesem letzten Verstellabschnitt, der üblicherweise gegen einen hohen Türdichtungsdruck erfolgen muss, entlastet ist.

Unter anderem bei größeren Verschlusselementen wie Seitenschiebetüren oder Heckklappen von Transportern und Lastkraftwagen werden Kraftfahrzeugschlosssysteme mit mindestens zwei Kraftfahrzeugschlössern eingesetzt, die beispielsweise an gegenüberliegenden Seiten des Verschlusselements angeordnet sind. Auch hier hat sich die Ausstattung des Kraftfahrzeugschlosssystems mit einer Zuziehfunktion bewährt, wobei die Kraftfahrzeugschlösser jeweils mit einer Zuziehanordnung ausgestattet sind, die unabhängig voneinander ein Zuziehen des jeweiligen Kraftfahrzeugschlosses bewirken.

Die JP 2002 129812 A betrifft eine Türvorrichtung mit einem Verriegelungsmechanismus. Über einen Antriebsmechanismus kann die Tür sowohl in einer Zuziehfunktion geschlossen als auch geöffnet werden. In der EP 1 812 671 A1 ist eine kombinierte Schließeinrichtung mit Hauptschloss und Zusatzschloss beschrieben, welche über jeweilige Öffnungsmechaniken zum gemeinsamen Öffnen miteinander gekoppelt sind. Mindestens eines der Schlösser ist mit einer Zuziehhilfe ausgerüstet.

Der Erfindung liegt das Problem zugrunde, die Steuerungsanordnung für ein Kraftfahrzeugschlosssystem derart auszugestalten und weiterzubilden, dass die Umsetzung der Zuziehfunktion weiter verbessert wird.

Das obige Problem wird bei einer Steuerungsanordnung gemäß dem Oberbegriff von Anspruch 1 durch die Merkmale des kennzeichnenden Teils von Anspruch 1 gelöst.

Die Erfindung geht davon aus, dass die Steuerungsanordnung für ein Kraftfahrzeugschlosssystem mit zumindest einem ersten Kraftfahrzeugschloss und einem zweiten Kraftfahrzeugschloss eingerichtet ist. Grundsätzlich sind mehrere Kraftfahrzeugschlösser vorgesehen, wobei eines dieser Kraftfahrzeugschlösser als "erstes" und ein weiteres als "zweites" Kraftfahrzeugschloss bezeichnet werden. Es können weitere Kraftfahrzeugschlösser vorgesehen sein.

Das erste und das zweite Kraftfahrzeugschloss sind einem, vorzugsweise demselben, Verschlusselement eines Kraftfahrzeugs zugeordnet, wobei die Kraftfahrzeugschlösser jeweils in eine Hauptschließstellung und ggf. eine Vorschließstellung für einen haltenden Eingriff zwischen einer Schlossfalle des Kraftfahrzeugschlosses und einem Schließteil sowie in eine geöffnete Stellung bringbar sind. Das Kraftfahrzeugschlosssystem weist eine Sensoranordnung auf, die Sensorwerte für die jeweilige Stellung der Kraftfahrzeugschlösser ermittelt.

Weiter wird davon ausgegangen, dass das erste und das zweite Kraftfahrzeugschloss jeweils eine Zuziehanordnung aufweisen, welche zum Zuziehen des jeweiligen Kraftfahrzeugschlosses in einem jeweiligen Zuziehvorgang vorgesehen ist und welche auf die Schlossfalle und/oder das Schließteil wirkt, wobei das Kraftfahrzeugschlosssystem mindestens einen, insbesondere jeweils einen, elektrischen Zuziehantrieb für die Zuziehanordnungen aufweist. Die Steuerungsanordnung löst auf Erfüllen eines Startkriteriums durch die Sensorwerte eine Zuziehroutine aus, in welcher die Steuerungsanordnung den mindestens einen Zuziehantrieb ansteuert.

Wesentlich ist die grundsätzliche Überlegung, dass bei einem Kraftfahrzeugschlosssystem mit mehreren Kraftfahrzeugschlössern das Bedürfnis besteht, das Zuziehen der einzelnen Kraftfahrzeugschlösser besonders verschleißarm und auch harmonisch auszugestalten. Es ist erkannt worden, dass dies durch eine Abstimmung des Zuziehens der Kraftfahrzeugschlösser untereinander über eine gemeinsame, entsprechend eingerichtete Steuerungsanordnung ermöglicht wird.

Im Einzelnen wird erfindungsgemäß vorgeschlagen, dass die Steuerungsanordnung abhängig von den Sensorwerten und gemäß einer Abstimmungsvorgabe eine jeweilige Ansteuerungsvorgabe für die Zuziehvorgänge erzeugt, dass gemäß der Abstimmungsvorgabe der Zuziehvorgang des ersten Kraftfahrzeugschlosses und der Zuziehvorgang des zweiten Kraftfahrzeugschlosses jeweils sowohl von der Stellung des ersten Kraftfahrzeugschlosses als auch von der Stellung des zweiten Kraftfahrzeugschlosses abhängig sind, und dass die Steuerungsanordnung den mindestens einen Zuziehantrieb gemäß den Ansteuerungsvorgaben ansteuert.

Bei der Abstimmungsvorgabe handelt es sich um eine Vorschrift dahingehend, wie die Zuziehvorgänge der einzelnen Kraftfahrzeugschlösser im Vergleich zueinander und abhängig von der jeweiligen Stellung der Kraftfahrzeugschlösser durchgeführt werden sollen. Die Abstimmungsvorgabe wird der Erzeugung der Ansteuerungsvorgabe zugrunde gelegt, welche wiederum repräsentativ für den Verlauf der Ansteuerung und damit für den Bewegungsverlauf im jeweiligen Zuziehvorgang sind, welcher mittels des mindestens einen Zuziehantriebs bewirkt wird. Die Ansteuerungsvorgabe ist insbesondere repräsentativ dafür, zu welchem Zeitpunkt das jeweilige Kraftfahrzeugschloss beim Zuziehen mit welcher Geschwindigkeit bewegt werden soll. Vorliegend nimmt die Stellung sowohl des ersten als auch des zweiten Kraftfahrzeugschlosses Einfluss auf die Erzeugung der Ansteuerungsvorgabe, sodass das Zuziehen des jeweiligen Kraftfahrzeugschlosses an die Stellung beider Kraftfahrzeugschlösser angepasst werden kann.

Die erfindungsgemäße Lösung ist besonders vorteilhaft, wenn eine geringe mechanische Kopplung der Kraftfahrzeugschlösser über das Verschlusselement, etwa aufgrund der Größe und Verformbarkeit des Verschlusselements, gegeben ist. Auch bei veränderlichen mechanischen Gegebenheiten, beispielsweise unter Verschleiß oder Verschmutzung, kann eine Koordination der Zuziehvorgänge zuverlässig erreicht werden, da die Stellungen beider Kraftfahrzeugschlösser über die Sensorwerte in der Ansteuerung berücksichtigt werden.

In der besonders bevorzugten Ausgestaltung gemäß Anspruch 2 gibt die Abstimmungsvorgabe einen im Wesentlichen gleichzeitigen Beginn des Zuziehens der Kraftfahrzeugschlösser vor, womit eine besonders harmonisch wirkende Zuziehfunktion realisiert wird. Alternativ kann die Abstimmungsvorgabe ein zeitlich aufeinander folgendes Zuziehen der Kraftfahrzeugschlösser vorgeben, wobei beispielsweise eine für den Ablauf der Schließbewegung des Verstellelements besonders vorteilhafte Abfolge des Zuziehens erfolgt. Beginnt gemäß einer weiteren Ausgestaltung das Zuziehen eines der Kraftfahrzeugschlösser nach dem Beenden des Zuziehens eines anderen der Kraftfahrzeugschlösser, wird die Leistungsaufnahme des Zuziehantriebs wesentlich reduziert.

Das Startkriterium ist in der ebenfalls bevorzugten Ausgestaltung gemäß Anspruch 3 dadurch definiert, dass mindestens eines der Kraftfahrzeugschlösser, vorzugsweise alle Kraftfahrzeugschlösser, eine vorgegebene Startstellung, insbesondere die Vorschließstellung, erreicht hat bzw. haben. Hiermit ist eine hohe Zuverlässigkeit der Zuziehfunktion verbunden.

Die Zuverlässigkeit der Zuziehfunktion kann zudem in der weiteren Ausgestaltung gemäß Anspruch 4 dadurch gesteigert werden, dass die Ansteuerungsvorgaben gemäß der Abstimmungsvorgabe eine vorgegebene Wartezeit aufweisen. Hiermit kann sichergestellt werden, dass mit Beginn der Zuziehroutine das Verschlusselement an allen Kraftfahrzeugschlössern ausreichend geschlossen ist.

Besonders vorteilhaft für die Abstimmung der Kraftfahrzeugschlösser ist zudem die bevorzugte Ausgestaltung gemäß Anspruch 5, wonach die Abstimmungsvorgabe die Geschwindigkeit des Zuziehens der Kraftfahrzeugschlösser betrifft. Hierbei werden unter anderem unterschiedliche mechanische Randbedingungen der einzelnen Kraftfahrzeugschlösser in der Ansteuerung berücksichtigt. Vorzugsweise gibt die Abstimmungsvorgabe eine zueinander im Wesentlichen gleiche jeweilige Geschwindigkeit der Zuziehvorgänge der Kraftfahrzeugschlösser vor.

Die Ansprüche 6 und 7 betreffen weiter bevorzugte Ausgestaltungen der Steuerungsanordnung, welche zum Ermitteln der Geschwindigkeit des Zuziehens eingerichtet ist. Wird eine zwischen dem Erreichen zweier vorgegebener Stellungen des jeweiligen Kraftfahrzeugschlosses verstrichene Zeitdauer herangezogen, kann die Geschwindigkeit des Zuziehens auch ohne zusätzliche Sensorik ermittelt werden. Ebenfalls können Bewegungssensorwerte einer Bewegungssensoranordnung herangezogen werden.

In der weiteren, ebenfalls bevorzugten Ausgestaltung gemäß Anspruch 8 nimmt die Steuerungsanordnung die Ansteuerung des mindestens einen Zuziehantriebs abhängig von dem Verlauf der jeweiligen Geschwindigkeit in mindestens einer vorhergehend durchgeführten Zuziehroutine vor. Die im Hinblick auf die Abstimmung der Kraftfahrzeugschlösser vorgenommene Ansteuerung kann hiermit weiter verbessert werden, wobei insbesondere auch Veränderungen der mechanischen Randbedingungen, etwa durch Verschleiß oder Verschmutzung der Kraftfahrzeugschlösser, in der Ansteuerung ausgeglichen werden.

Die Ansprüche 9 bis 11 betreffen bevorzugte Ausgestaltungen der Steuerungsanordnung, welche auf Erfüllen eines Fehlerkriteriums durch die Sensorwerte eine Fehlerroutine auslöst, um den Sicherheitsaspekten der Zuziehfunktion Rechnung zu tragen. In der Fehlerroutine wird der Zuziehantrieb für einen Rücklauf der Kraftfahrzeugschlösser in Richtung der geöffneten Stellung angesteuert, wobei ebenfalls die Abstimmungsvorgabe den Rücklauf betreffen kann.

Das Verschlusselement weist vorzugweise eine elektrische Antriebsanordnung zum Verstellen des Verschlusselements auf, welche von der Steuerungsanordnung in einer Schließroutine in Schließrichtung des Verschlusselements angesteuert wird (Anspruch 12). Mit dem motorischen Schließen wird eine weitere Komfortfunktion umgesetzt, welche hier vorteilhaft mit der Abstimmung des Zuziehens der Kraftfahrzeugschlösser kombiniert wird.

Die Steuerungsanordnung kann weiter gemäß Anspruch 13 die Antriebsanordnung in der Fehlerroutine gemäß einer Rücklaufvorgabe in Öffnungsrichtung des Verschlusselements ansteuern und vorzugsweise anschließend eine weitere Schließroutine auslösen. Bei Vorliegen eines Fehlerfalls, beispielsweise wenn mit dem Zuziehen nicht alle Hauptraststellungen der Kraftfahrzeugschlösser erreicht werden, wird somit zur Komfortsteigerung ein erneutes Öffnungs- und Schließmanöver durchgeführt.

Nach einer weiteren abhängigen Lehre wird das angesprochene Kraftfahrzeugschlosssystem mit einer erfindungsgemäßen Steuerungsanordnung beansprucht. Auf alle Ausführungen zur erfindungsgemäßen Steuerungsanordnung darf verwiesen werden.

Nach einer weiteren unabhängigen Lehre gemäß Anspruch 15 wird ein Verfahren zum Betrieb eines Kraftfahrzeugschlosssystems als solches beansprucht. Das Verfahren wird im Wesentlichen mittels des vorschlagsgemäßen Kraftfahrzeugschlosssystems durchgeführt.

Im Folgenden wird die Erfindung anhand einer lediglich ein Ausführungsbeispiel darstellenden Zeichnung näher erläutert. In der Zeichnung zeigt
- Fig. 1: a) eine Seitenansicht und b) eine Heckansicht von Kraftfahrzeugen mit einem Kraftfahrzeugschlosssystem aufweisend eine Steuerungsanordnung gemäß einer Ausführung der Erfindung, und
- Fig. 2: schematische Abläufe der Zuziehroutine anhand einer Draufsicht auf das Kraftfahrzeugschlosssystem aus Fig. 1

Die Erfindung betrifft eine Steuerungsanordnung 1 für ein Kraftfahrzeugschlosssystem 2. Das Kraftfahrzeugschlosssystem 2 ist mit mindestens zwei Kraftfahrzeugschlössern 3, 4 ausgestattet, welche als erstes Kraftfahrzeugschloss 3 und zweites Kraftfahrzeugschloss 4 bezeichnet werden. In den in Fig. 1 dargestellten, bevorzugten Ausgestaltungen sind genau zwei Kraftfahrzeugschlösser 3, 4 vorgesehen.

Entsprechende Kraftfahrzeugschlosssysteme 2 können jedwedem Verschlusselement 5 eines Kraftfahrzeugs 6 zugeordnet sein. Im Hinblick auf das weitere Verständnis des Begriffs "Verschlusselement" darf auf den einleitenden Teil der Beschreibung verwiesen werden. Bei den dargestellten und insoweit bevorzugten Ausführungsbeispielen handelt es sich bei dem Verschlusselement 5 aus Fig. 1a) um eine Seitentür des Kraftfahrzeugs 6 und bei dem Verschlusselement 5 aus Fig. 1b) um eine Heckklappe des Kraftfahrzeugs 6. Alle diesbezüglichen Ausführungen gelten für alle anderen Arten von Verschlusselementen entsprechend. Das erste und zweite Kraftfahrzeugschloss 3, 4 sind hierbei demselben Verschlusselement 5 zugeordnet.

Vorzugsweise sind das erste und zweite Kraftfahrzeugschloss 3, 4 wie in Fig. 1 dargestellt an gegenüberliegenden Seiten des Verschlusselements 5 angeordnet. Es können ebenso jedoch mehrere Kraftfahrzeugschlösser 3, 4 gemeinsam an einer Seite des Verschlusselements 5 angeordnet sein.

Zur Erzeugung einer Haltewirkung zwischen dem Verschlusselement 5 und der Karosserie des Kraftfahrzeugs 6 weisen die Kraftfahrzeugschlösser 3, 4 jeweilige Schlossfallen 7, 8 auf, wobei die Kraftfahrzeugschlösser jeweils in eine Hauptschließstellung und ggf. eine Vorschließstellung für einen haltenden Eingriff zwischen Schlossfalle 7, 8 und einem Schließteil 9, 10, hier und vorzugsweise in Form jeweiliger Schließbügel, bringbar sind. Vorzugsweise ist die Schlossfalle 7, 8 um eine Schlossfallenachse schwenkbar ausgestaltet. Die Schlossfalle 7, 8 wirkt in an sich üblicher Weise mit dem jeweiligen Schließteil 9, 10 zusammen, um das Verschlusselement 5 in der jeweiligen Schließstellung zu halten. Hier und vorzugsweise sind die Schlossfallen 7, 8 am Verschlusselement 5 angeordnet, während die Schließteile 9, 10 an der Karosserie des Kraftfahrzeugs 6 angeordnet ist. Dies kann auch andersherum vorgesehen sein.

Zur Realisierung der obigen Haltewirkung kann weiter vorgesehen sein, dass der Schlossfalle 7, 8 in an sich üblicher Weise eine hier nicht dargestellte Sperrklinkenanordnung zugeordnet ist. Die Sperrklinkenanordnung weist mindestens eine Sperrklinke auf, welche die Schlossfalle 7, 8 in der Hauptschließstellung und ggf. in der Vorschließstellung sperrt.

Die Kraftfahrzeugschlösser 3, 4 sind zudem in eine geöffnete Stellung bringbar, in welcher die Schlossfalle 7, 8 das Schließteil 9, 10 freigibt und ein Öffnen des Verschlusselements 3 ermöglicht wird.

Das Kraftfahrzeugschlosssystem 2, hier die Kraftfahrzeugschlösser 3, 4, weisen eine Sensoranordnung 11, 12 auf, die Sensorwerte für die Stellung des jeweiligen Kraftfahrzeugschlosses 3, 4 ermittelt. Hierbei können die Sensorwerte repräsentativ für eine oder mehrere Stellungen des jeweiligen Kraftfahrzeugschlosses 3, 4 sein, insbesondere für die Hauptschließstellung, die Vorschließstellung, die geöffnete Stellung und/oder Zwischenstellungen hiervon. Die Sensoranordnung 11, 12 ist hier und vorzugsweise den Schlossfallen 7, 8 zugeordnet. Die Sensoranordnung 11, 12 wird beispielsweise von der Schlossfalle 7, 8 direkt oder indirekt betätigt, wenn die Schlossfalle 7, 8 um die Schlossfallenachse einen Schwenkwinkel annimmt, welcher der Hauptschließstellung, der Vorschließstellung, der geöffnete Stellung und/oder Zwischenstellungen hiervon entspricht. Ebenso kann die Sensoranordnung 11, 12 auch dem Schließteil 9, 10 und/oder dem Verschlusselement 5 zugeordnet sein. Die Sensoranordnung 11, 12 weist beispielsweise elektrische Schalter auf, welche etwa durch direkten oder indirekten Kontakt mit einem der vorgenannten Elemente betätigt werden.

Das bevorzugte Kraftfahrzeugschlosssystem 2 sieht weiter vor, dass das erste und das zweite Kraftfahrzeugschloss 3, 4 jeweils eine Zuziehanordnung 13, 14 aufweisen, welche zum Zuziehen des jeweiligen Kraftfahrzeugschlosses 3, 4 in einem jeweiligen Zuziehvorgang vorgesehen ist. Hierdurch wird eine Zuziehfunktion umgesetzt, wozu auf die einleitenden Ausführungen verwiesen werden darf. Insbesondere wirkt die Zuziehanordnung 13, 14 auf die Schlossfalle 7, 8, wobei hier die Zuziehanordnung 13, 14 ein Schwenken der Schlossfalle 7, 8 um die Schlossfallenachse bewirkt. Ebenso kann die Zuziehanordnung 13, 14 auch auf das Schließteil 9, 10 wirken und beispielsweise für eine Translation und/oder ein Schwenken des Schließteils 9, 10 eingerichtet sein. Bei der Zuziehanordnung 13, 14 kann es sich um eine mechanische Anordnung aus Hebeln, Zügen, Gestänge oder dergleichen handeln, welche für eine Kraftübertragung von mindestens einem Zuziehantrieb 15, 16 auf die Schlossfalle 7, 8 und/oder das Schließteil 9, 10 eingerichtet ist.

Das Kraftfahrzeugschlosssystem 2 weist weiter den bereits angesprochenen mindestens einen Zuziehantrieb 15, 16 für die Zuziehanordnungen 13, 14 auf. Hier sind wie in Fig. 1b) dargestellt gemäß einer bevorzugten Ausgestaltung jeweils ein Zuziehantrieb 15, 16 für die Zuziehanordnungen 13, 14 vorgesehen.

Gemäß einer alternativen Ausgestaltung kann auch lediglich ein einziger Zuziehantrieb für mehrere Zuziehanordnungen 13, 14 vorgesehen sein. Der Zuziehantrieb 15, 16 ist als elektrischer Antrieb ausgestaltet und weist vorzugsweise mindestens einen rotatorischen Elektromotor auf. Der Zuziehantrieb 15, 16 wirkt beispielsweise auf Züge und/oder Gestänge der Zuziehanordnung 13, 14.

Die Steuerungsanordnung 1 nimmt steuerungstechnische Aufgaben für das Kraftfahrzeugschlosssystem 2 wahr und ist beispielsweise mit einer entsprechenden Steuerelektronik ausgestattet. Die Steuerungsanordnung 1 steuert den mindestens einen Zuziehantrieb 15, 16 an, um die angesprochene Zuziehfunktion bereitzustellen. Hierzu ist vorgesehen, dass die Steuerungsanordnung 1 auf Erfüllen eines vorgegebenen Startkriteriums durch die Sensorwerte den mindestens einen Zuziehantrieb 15, 16 in einer Zuziehroutine ansteuert. Die Steuerungsanordnung 1 überwacht beispielsweise die Sensorwerte fortlaufend dahingehend, ob das Startkriterium erfüllt wird, welches vorzugsweise, wie untenstehend noch erläutert, anhand der Stellung der Kraftfahrzeugschlösser 3, 4 definiert ist.

Wesentlich ist nun, dass die Steuerungsanordnung 1 abhängig von den Sensorwerten und gemäß einer Abstimmungsvorgabe eine jeweilige Ansteuerungsvorgabe für die Zuziehvorgänge erzeugt, dass gemäß der Abstimmungsvorgabe der Zuziehvorgang des ersten Kraftfahrzeugschlosses 3 und der Zuziehvorgang des zweiten Kraftfahrzeugschlosses 4 jeweils sowohl von der Stellung des ersten Kraftfahrzeugschlosses 3 als auch von der Stellung des zweiten Kraftfahrzeugschlosses 4 abhängig sind, und dass die Steuerungsanordnung 1 den mindestens einen Zuziehantrieb 15, 16 gemäß den Ansteuerungsvorgaben ansteuert.

Gemäß einer besonders bevorzugten Ausgestaltung gibt die Abstimmungsvorgabe einen im Wesentlichen gleichzeitigen Beginn des Zuziehens der Kraftfahrzeugschlösser 3, 4 vor. Unter "im Wesentlichen gleichzeitig" wird verstanden, dass das Zuziehen der der Kraftfahrzeugschlösser 3, 4 - abgesehen von unvermeidbaren, etwa steuerungstechnisch bedingten bzw. durch mechanische Toleranzen in der Kraftwirkungskette verursachten Verzögerungen - zum gleichen Zeitpunkt beginnt. Wird das Startkriterium wie in Fig. 2a) schematisch gezeigt durch ein Erreichen der Vorschließstellung (VR) beider Kraftfahrzeugschlösser 3, 4 erfüllt, beginnt das Zuziehen der Kraftfahrzeugschlösser 3, 4, hier durch das in Fig. 2b) gezeigte Schwenken der Schlossfallen 7, 8 in Richtung der Hauptschließstellung (HR) gleichzeitig, sodass das Verschlusselement 5 gleichmäßig gegen den Türdichtungsdruck in die Hauptschließstellung überführt wird. Wesentlich ist hierbei, dass das Zuziehen abhängig von der Stellung beider Kraftfahrzeugschlösser 3, 4 durchgeführt wird, wobei beispielsweise erst bei Erreichen von vorgegebenen Startstellungen für beide Kraftfahrzeugschlösser 3, 4 das zeitgleiche Zuziehen ausgelöst wird.

In einer alternativen, ebenfalls bevorzugten Ausgestaltung gibt die Abstimmungsvorgabe ein zeitlich aufeinander folgendes Zuziehen der Kraftfahrzeugschlösser 3, 4 vor. Ausgehend von der Situation aus Fig. 2a) ist in Fig. 2c) gezeigt, dass zunächst ein Zuziehen des Kraftfahrzeugschlosses 3 erfolgt. Erst zeitlich nachfolgend beginnt das in Fig. 2d) dargestellte Zuziehen des Kraftfahrzeugschlosses 4. In der Abstimmungsvorgabe kann somit eine Bewegungsabfolge für die Kraftfahrzeugschlösser 3, 4 und damit für das Verschlusselement 5 vorgegeben sein. Dies ist insbesondere vorteilhaft bei Verschlusselementen 5 wie Schiebetüren oder dergleichen, welche mit dem Schließen eine kombinierte Schwenk- und Schiebebewegung ausführen. Diese kombinierte Schwenk- und Schiebebewegung kann durch das abgestimmte Zuziehen der Kraftfahrzeugschlösser 3, 4 unterstützt werden.

Prinzipiell kann sich das Zuziehen der einzelnen Kraftfahrzeugschlösser 3, 4 gemäß der Abstimmungsvorgabe zeitlich überlappen. In der in Fig. 2c) und d) dargestellten und insoweit bevorzugten Ausgestaltung ist jedoch vorgesehen, dass das Zuziehen eines der Kraftfahrzeugschlösser 4 nach dem Beenden des Zuziehens eines anderen der Kraftfahrzeugschlösser 3 beginnt. Hiermit kann sichergestellt werden, dass der mindestens eine Zuziehantrieb 15, 16 in der Zuziehroutine lediglich eine der Zuziehanordnungen 13, 14 gleichzeitig betriebt.

Vorzugsweise ist das Startkriterium dadurch definiert, dass mindestens eines der Kraftfahrzeugschlösser 3, 4 eine vorgegebene Startstellung erreicht hat. Bei der Startstellung handelt es sich um eine Stellung der Kraftfahrzeugschlösser 3, 4, in welcher ein Eingriff zwischen Schlossfalle 7, 8 und Schließteil 9, 10 ermöglicht wird, sodass mit dem Auslösen der Zuziehroutine die Zuziehfunktion mit hoher Zuverlässigkeit bereitgestellt wird.

Vorzugsweise ist das Startkriterium dadurch definiert, dass alle Kraftfahrzeugschlösser 3, 4 die vorgegebene Startstellung erreicht haben, sodass die Zuverlässigkeit weiter erhöht wird. Bei der Startstellung handelt es sich insbesondere um die bereits angesprochene Vorschließstellung. Ebenfalls kann das Startkriterium dadurch definiert sein, dass mindestens eines der Kraftfahrzeugschlösser 3, 4, insbesondere eine vorgegebene Mindestanzahl an Kraftfahrzeugschlössern 3, 4, die vorgegebene Startstellung erreicht haben. Sollte beispielsweise ein Kraftfahrzeugschloss die Startstellung nicht erreichen, kann die Zuziehfunktionen der restlichen Kraftfahrzeugschlösser 3, 4 gewährleisten, dass auch dieses Kraftfahrzeugschloss die Startstellung erreicht.

Gemäß einer weiteren, bevorzugten Ausgestaltung weisen die Ansteuerungsvorgaben gemäß der Abstimmungsvorgabe eine vorgegebene Wartezeit auf. Die Steuerungsanordnung 1 steuert auf Erfüllen des Startkriteriums den mindestens einen Zuziehantrieb 15, 16 somit erst nach Verstreichen einer vorgegebenen Wartezeit an. Die Wartezeit ist beispielsweise abhängig von der Geschwindigkeit des Verschlusselements 5 in einer motorischen Schließroutine vorgegeben.

Gemäß einer besonders bevorzugten Ausgestaltung betrifft die Abstimmungsvorgabe die jeweilige Geschwindigkeit des Zuziehens der Kraftfahrzeugschlösser 3, 4. Mit der Geschwindigkeit des Zuziehens ist insbesondere die Geschwindigkeit des Verschlusselements 5 an dem jeweiligen Kraftfahrzeugschloss 3, 4, die Geschwindigkeit der Schlossfalle 7, 8 und/oder des Schließteils 9, 10 beim Zuziehen gemeint. Vorzugsweise gibt die Abstimmungsvorgabe eine zueinander im Wesentlichen gleiche jeweilige Geschwindigkeit des Zuziehens der Kraftfahrzeugschlösser 3, 4 vor. Beispielsweise wird damit bewirkt, dass die Kraftfahrzeugschlösser 3, 4 bei dem in Fig. 2b) gezeigten gleichzeitigen Beginn des Zuziehens das Zuziehen auch gleichzeitig beendet wird, etwa um die Bewegung des Verschlusselements 3 gegen den Türdichtungsdruck in der Zuziehroutine besonders gleichmäßig zu gestalten.

Die Steuerungsanordnung 1 kann die jeweilige Geschwindigkeit des Zuziehens auf verschiedene Arten ermitteln. Vorzugsweise geschieht dies anhand der Sensorwerte, insbesondere anhand einer zwischen dem Erreichen zweier vorgegebener Stellungen des jeweiligen Kraftfahrzeugschlosses 3, 4 verstrichenen Zeitdauer. Hier und vorzugsweise erfassen die Sensoranordnungen 11, 12 das Einnehmen der Hauptschließstellung und der Vorschließstellung durch das jeweilige Kraftfahrzeugschloss 3, 4. Die Steuerungsanordnung ermittelt beim Zuziehen die Zeitdauer, die benötigt wird, um das jeweilige Kraftfahrzeugschloss 3, 4 von der Vorschließstellung in die Hauptschließstellung zu überführen. Diese Zeitdauer kann als Maß für die Geschwindigkeit des Zuziehens herangezogen werden. Insbesondere gibt die Abstimmungsvorgabe gemäß einer bereits angesprochenen Ausgestaltung vor, dass eine im Wesentlichen gleiche jeweilige Geschwindigkeit des Zuziehens und somit die gleiche Zeitdauer für die Überführung der Kraftfahrzeugschlösser 3, 4 von der Vorschließstellung in die Hauptschließstellung eingehalten wird.

In einer weiteren Ausgestaltung ermittelt die Steuerungsanordnung 1 die jeweilige Geschwindigkeit des Zuziehens anhand einer Antriebsgröße des mindestens einen Zuziehantriebs 15, 16. Insbesondere handelt es sich bei der Antriebsgröße um die Antriebsspannung, den Antriebsstrom oder hiervon abhängige Größen des jeweiligen Zuziehantriebs 15, 16. In einer besonders bevorzugten Ausgestaltung wird die Geschwindigkeit anhand der Kommutatorripple der Antriebsspannung bei einem als rotatorischem Gleichstrommotor ausgestalteten Antriebsmotor des jeweiligen Zuziehantriebs 15, 16 ermittelt.

Ebenso kann das Kraftfahrzeugschlosssystem 1 eine hier nicht dargestellte Bewegungssensoranordnung aufweisen. Die Steuerungsanordnung 1 kann die jeweilige Geschwindigkeit des Zuziehens anhand von Bewegungssensorwerten der Bewegungssensoranordnung ermitteln. Die Bewegungssensoranordnung ist beispielsweise dem Zuziehantrieb 15, 16, der jeweiligen Zuziehanordnung 13, 14 und/oder dem jeweiligen Kraftfahrzeugschloss 3, 4, etwa der Schlossfalle 7, 8 und/oder dem Schließteil 9, 10, zugeordnet. Vorzugsweise handelt es sich bei der Bewegungssensoranordnung um mindestens einen inkrementellen Wegsensor, beispielsweise einen Hall-Sensor, welcher insbesondere für die Ermittlung der Drehzahl eines Antriebsmotors des Zuziehantriebs 15, 16 eingerichtet ist.

Prinzipiell kann die Steuerungsanordnung 1 die Ansteuerung des mindestens einen Zuziehantriebs 15, 16 anhand einer Soll-Bewegungsvorgabe, insbesondere einer Soll-Geschwindigkeitsvorgabe, welche Teil der Abstimmungsvorgabe sein kann, regeln.

In einer Ausgestaltung nimmt die Steuerungsanordnung 1 die Ansteuerung des mindestens einen Zuziehantriebs 15, 16 abhängig von dem Verlauf der jeweiligen Geschwindigkeit in mindestens einer vorhergehend durchgeführten Zuziehroutine vor, was beispielsweise in der Abstimmungsvorgabe umgesetzt sein kann. Beispielsweise wird gemäß der bereits angesprochenen Ausgestaltung bei der vorhergehend durchgeführten Zuziehroutine die Zeitdauer bestimmt, welche zwischen dem Erreichen zweier vorgegebener Stellungen des jeweiligen Kraftfahrzeugschlosses 3, 4 verstreicht. Für nachfolgende Zuziehroutinen kann die Ansteuerung des mindestens einen Zuziehantriebs 15, 16 gemäß der Abstimmungsvorgabe angepasst werden. Die Steuerungsanordnung 1 "lernt" somit die Ansteuerung des mindestens einen Zuziehantriebs 15, 16 zum Erzielen einer vorgegebenen Geschwindigkeit anzupassen. Insbesondere wird damit erreicht, dass die Abstimmungsvorgabe auch unter sich verändernden mechanischen Randbedingungen eingehalten werden kann, wobei eine aufwendige Regelung der Ansteuerung des mindestens einen Zuziehantriebs 15, 16 nicht zwingend erforderlich ist.

In einer weiteren, ebenfalls bevorzugten Ausgestaltung löst die Steuerungsanordnung 1 auf Erfüllen eines Fehlerkriteriums eine Fehlerroutine aus. Vorzugsweise werden die Sensorwerte auf ein Erfüllen des Fehlerkriteriums überwacht. In der Fehlerroutine wird der mindestens eine Zuziehantrieb für einen Rücklauf der Kraftfahrzeugschlösser in Richtung der geöffneten Stellung angesteuert wird. Hiermit kann das Schließteil 9, 10 wieder freigegeben und das Zuziehen abgebrochen werden, beispielsweise um ein Verklemmen des Verschlusselements 5 zu verhindern. Die Steuerungsanordnung 1 steuert in der Fehlerroutine den mindesten einen Zuziehantrieb 15, 16 derart an, dass die Zuziehanordnungen 13, 14 ein Rücklaufen der Kraftfahrzeugschlösser 3, 4 gemäß der Abstimmungsvorgabe bewirken.

Hierbei kann wiederum vorgesehen sein, dass die Abstimmungsvorgabe einen im Wesentlichen gleichzeitigen Beginn des Rücklaufens der Kraftfahrzeugschlösser 3, 4 vorgibt, oder dass die Abstimmungsvorgabe ein zeitlich aufeinander folgendes Rücklaufen der Kraftfahrzeugschlösser 3, 4 vorgibt. Insbesondere, beginnt das Rücklaufen eines der Kraftfahrzeugschlösser 3, 4 nach dem Beenden des Rücklaufens eines anderen der Kraftfahrzeugschlösser 3, 4. Auf die obigen Ausführungen zur Abstimmungsvorgabe in Bezug auf das Zuziehen darf verwiesen werden.

Vorzugsweise ist das Fehlerkriterium zumindest teilweise dadurch definiert, dass mindestens eines der Kraftfahrzeugschlösser 3, 4 die vorgegebene Startstellung, insbesondere die angesprochene Vorschließstellung, erreicht hat und das Erfüllen des Startkriteriums innerhalb einer vorgegebenen Zeitdauer ausbleibt, beispielsweise wenn das Startkriterium dadurch definiert ist, dass alle Kraftfahrzeugschlösser, eine vorgegebene Startstellung erreicht haben. In dieser Situation ist ein zuverlässiges Zuziehen aller Kraftfahrzeugschlösser 3, 4 nicht ohne Weiteres gewährleistet, sodass das Auslösen der angesprochenen Fehlerroutine vorteilhaft ist.

Gemäß einer weiteren Ausgestaltung erhält die Steuerungsanordnung 1 ein Hinderniserkennungssignal des Verschlusselements 3 und das Fehlerkriterium ist zumindest teilweise dadurch definiert, dass das Hinderniserkennungssignal ein vorgegebenes Hinderniskriterium erfüllt. Bei dem Hindernis kann es sich beispielsweise um ein im Verstellbereich des Verschlusselements 3 befindliches Objekt handeln, wobei Gefahr besteht, dass mit einem Zuziehen der Kraftfahrzeugschlösser 3, 4 ein Einklemmen des Objekts und/oder eine Kollision des Verschlusselements 3 mit dem Objekt einhergeht. In einer Ausgestaltung weist das Verschlusselement eine Hindernissensoranordnung auf, welche das Hinderniserkennungssignal ermittelt. Auf bereits aus dem Stand der Technik bekannte Methoden zur Hinderniserkennung darf verwiesen werden.

Gemäß einer weiteren, hier nicht dargestellten Ausgestaltung weist das Verschlusselement 5 eine elektrische Antriebsanordnung zum Verstellen des Verschlusselements 5 auf, wobei die Steuerungsanordnung 1 die Antriebsanordnung in einer Schließroutine in Schließrichtung des Verschlusselements 5 ansteuert. Vorzugsweise ist mindestens ein Betätigungselement für die Antriebsanordnung, beispielsweise ein Innenbetätigungselement 18 und ein Außenbetätigungselement 19, vorgesehen, welches steuerungstechnisch mit der Steuerungsanordnung 1 in Verbindung steht. Auf das Erfassen eines Bedienereignisses über das Betätigungselement wird die Schließroutine ausgelöst. Vorzugsweise wird das Ansteuern der Antriebsanordnung durchgeführt, bis das Startkriterium erfüllt ist, sodass das beschriebene abgestimmte Zuziehen der Kraftfahrzeugschlösser 3, 4 ausgelöst wird. Alternativ kann das Ansteuern der Antriebsanordnung bis zum Beenden des Zuziehens der Kraftfahrzeugschlösser 3, 4 vorgenommen werden, sodass die Antriebsanordnung den mindestens einen Zuziehantrieb 15, 16 unterstützt.

Besonders vorteilhaft ist weiter, wenn die Steuerungsanordnung 1 die Antriebsanordnung in der Fehlerroutine gemäß einer Öffnungsvorgabe in Öffnungsrichtung des Verschlusselements 5 ansteuert. Wird beispielsweise ein Hinderniskriterium betreffend ein Einklemmen des Objekts erfüllt, kann somit dieses Objekt hiermit wieder freigegeben werden. Ebenso kann, wie bereits angesprochen, das Fehlerkriterium in Bezug auf ein Ausbleiben des Startkriteriums für das Zuziehen vorgegeben sein. Wird weiter vorzugsweise anschließend zur Ansteuerung in Öffnungsrichtung eine weitere Schließroutine ausgelöst, kann hiermit ein erneuter Versuch zur Umsetzung der Zuziehfunktion erfolgen.

## Patentansprüche

1. Steuerungsanordnung für ein Kraftfahrzeugschlosssystem (2) mit zumindest einem ersten Kraftfahrzeugschloss (3) und einem zweiten Kraftfahrzeugschloss (4), wobei das erste und zweite Kraftfahrzeugschloss (3, 4) einem Verschlusselement (5) eines Kraftfahrzeugs (6) zugeordnet sind, wobei die Kraftfahrzeugschlösser (3, 4) jeweils in eine Hauptschließstellung und ggf. eine Vorschließstellung für einen haltenden Eingriff zwischen einer Schlossfalle (7, 8) des Kraftfahrzeugschlosses (3, 4) und einem Schließteil (9, 10) sowie in eine geöffnete Stellung bringbar sind, wobei das Kraftfahrzeugschlosssystem (2) eine Sensoranordnung (11, 12) aufweist, die Sensorwerte für die jeweilige Stellung der Kraftfahrzeugschlösser (3, 4) ermittelt, wobei das erste und das zweite Kraftfahrzeugschloss (3, 4) jeweils eine Zuziehanordnung (13, 14) aufweisen, welche zum Zuziehen des jeweiligen Kraftfahrzeugschlosses (3, 4) in einem jeweiligen Zuziehvorgang vorgesehen ist und welche auf die Schlossfalle und/oder das Schließteil wirkt, wobei das Kraftfahrzeugschlosssystem mindestens einen, insbesondere jeweils einen, elektrischen Zuziehantrieb (15, 16) für die Zuziehanordnungen (13, 14) aufweist,
wobei die Steuerungsanordnung auf Erfüllen eines Startkriteriums durch die Sensorwerte eine Zuziehroutine auslöst, in welcher die Steuerungsanordnung den mindestens einen Zuziehantrieb (15, 16) ansteuert,
**dadurch gekennzeichnet,**
**dass** die Steuerungsanordnung abhängig von den Sensorwerten und gemäß einer Abstimmungsvorgabe eine jeweilige Ansteuerungsvorgabe für die Zuziehvorgänge erzeugt, dass gemäß der Abstimmungsvorgabe der Zuziehvorgang des ersten Kraftfahrzeugschlosses (3) und der Zuziehvorgang des zweiten Kraftfahrzeugschlosses (4) jeweils sowohl von der Stellung des ersten Kraftfahrzeugschlosses (3) als auch von der Stellung des zweiten Kraftfahrzeugschlosses (4) abhängig sind, und dass die Steuerungsanordnung den mindestens einen Zuziehantrieb (15, 16) gemäß den Ansteuerungsvorgaben ansteuert.

2. Steuerungsanordnung nach Anspruch 1, **dadurch gekennzeichnet, dass** die Abstimmungsvorgabe einen im Wesentlichen gleichzeitigen Beginn der Zuziehvorgänge der Kraftfahrzeugschlösser (3, 4) vorgibt, oder, dass die Abstimmungsvorgabe zeitlich aufeinander folgende Zuziehvorgänge der Kraftfahrzeugschlösser (3, 4) vorgibt, insbesondere, dass der Zuziehvorgang eines der Kraftfahrzeugschlösser (3, 4) nach dem Beenden des Zuziehvorgangs eines anderen der Kraftfahrzeugschlösser (3, 4) beginnt.

3. Steuerungsanordnung nach Anspruch 1 oder 2, **dadurch gekennzeichnet, dass** das Startkriterium dadurch definiert ist, dass mindestens eines der Kraftfahrzeugschlösser (3, 4), vorzugsweise alle Kraftfahrzeugschlösser (3, 4), eine vorgegebene Startstellung, insbesondere die Vorschließstellung, erreicht hat bzw. haben.

4. Steuerungsanordnung nach einem der vorhergehenden Ansprüche, **dadurch gekennzeichnet, dass** die Ansteuerungsvorgabe gemäß der Abstimmungsvorgabe eine vorgegebene Wartezeit aufweisen, welche zwischen dem Erfüllen eines Startkriteriums und dem Beginn des Zuziehvorgangs vorgesehen ist.

5. Steuerungsanordnung nach einem der vorhergehenden Ansprüche, **dadurch gekennzeichnet, dass** die Abstimmungsvorgabe die Geschwindigkeit der Zuziehvorgänge der Kraftfahrzeugschlösser (3, 4) betrifft, vorzugsweise, dass die Abstimmungsvorgabe eine zueinander im Wesentlichen gleiche jeweilige Geschwindigkeit der Zuziehvorgänge der Kraftfahrzeugschlösser (3, 4) vorgibt.

6. Steuerungsanordnung nach Anspruch 5, **dadurch gekennzeichnet**, dass' die Steuerungsanordnung die Geschwindigkeit der Zuziehvorgänge anhand der Sensorwerte, insbesondere anhand einer zwischen dem Erreichen zweier vorgegebener Stellungen des jeweiligen Kraftfahrzeugschlosses (3, 4) verstrichenen Zeitdauer, ermittelt.

7. Steuerungsanordnung nach Anspruch 5 oder 6, **dadurch gekennzeichnet, dass** die Steuerungsanordnung die Geschwindigkeit der Zuziehvorgänge anhand einer Antriebsgröße des mindestens einen Zuziehantriebs (15, 16), insbesondere anhand der Antriebsspannung und/oder des Antriebsstroms, ermittelt, und/oder, dass die Steuerungsanordnung die jeweilige Geschwindigkeit der Zuziehvorgänge anhand von Bewegungssensorwerten einer Bewegungssensoranordnung des Kraftfahrzeugschlosssystems (2) ermittelt.

8. Steuerungsanordnung nach einem der vorhergehenden Ansprüche, **dadurch gekennzeichnet, dass** die Steuerungsanordnung die Ansteuerung des mindestens einen Zuziehantriebs (15, 16) abhängig von dem Verlauf der jeweiligen Geschwindigkeit in mindestens einer vorhergehend durchgeführten Zuziehroutine vornimmt.

9. Steuerungsanordnung nach einem der vorhergehenden Ansprüche, **dadurch gekennzeichnet, dass** die Steuerungsanordnung in der Zuziehroutine auf Erfüllen eines Fehlerkriteriums, vorzugsweise durch die Sensorwerte, eine Fehlerroutine auslöst, in welcher die Steuerungsanordnung den mindestens eine Zuziehantrieb (15, 16) für einen Rücklauf der Kraftfahrzeugschlösser (3, 4) in Richtung der geöffneten Stellung ansteuert, vorzugsweise, dass die Steuerungsanordnung gemäß der Abstimmungsvorgabe eine jeweilige Ansteuerungsvorgabe für den Rücklauf der Kraftfahrzeugschlösser (3, 4) erzeugt und die Steuerungsanordnung den mindestens einen Zuziehantrieb (15, 16) gemäß den Ansteuerungsvorgaben für den Rücklauf ansteuert.

10. Steuerungsanordnung nach Anspruch 9, **dadurch gekennzeichnet, dass** die Abstimmungsvorgabe ein im Wesentlichen gleichzeitigen Beginn des Rücklaufens der Kraftfahrzeugschlösser (3, 4) vorgibt, oder, dass die Abstimmungsvorgabe ein zeitlich aufeinander folgendes Rücklaufen der Kraftfahrzeugschlösser (3, 4) vorgibt, insbesondere, dass das Rücklaufen eines der Kraftfahrzeugschlösser (3, 4) nach dem Beenden des Rücklaufens eines anderen der Kraftfahrzeugschlosses (3, 4) beginnt.

11. Steuerungsanordnung nach Anspruch 9 oder 10, **dadurch gekennzeichnet, dass** das Fehlerkriterium zumindest teilweise dadurch definiert ist, dass mindestens eines der Kraftfahrzeugschlösser (3, 4) die vorgegebene Startstellung, insbesondere die Vorschließstellung, erreicht und anschließend das Erfüllen des Startkriteriums innerhalb einer vorgegebenen Zeitdauer ausbleibt, und/oder, dass die Steuerungsanordnung ein Hinderniserkennungssignal für das Verschlusselement (5) erhält und das Fehlerkriterium zumindest teilweise dadurch definiert ist, dass das Hinderniserkennungssignal ein vorgegebenes Hinderniskriterium erfüllt.

12. Steuerungsanordnung nach einem der vorhergehenden Ansprüche, **dadurch gekennzeichnet, dass** das Verschlusselement (5) eine elektrische Antriebsanordnung zum Verstellen des Verschlusselements (5) aufweist, und dass die Steuerungsanordnung die Antriebsanordnung in einer Schließroutine in Schließrichtung des Verschlusselements (5), vorzugsweise bis zum Erfüllen des Startkriteriums oder bis zum Beenden des Zuziehens der Kraftfahrzeugschlösser (3, 4), ansteuert.

13. Steuerungsanordnung nach Anspruch 12, **dadurch gekennzeichnet, dass** die Steuerungsanordnung die Antriebsanordnung in der Fehlerroutine gemäß einer Öffnungsvorgabe in Öffnungsrichtung des Verschlusselements (5) ansteuert und vorzugsweise anschließend eine weitere Schließroutine auslöst.

14. Kraftfahrzeugschlosssystem mit zumindest einem ersten Kraftfahrzeugschloss (3) und einem zweiten Kraftfahrzeugschloss (4), wobei das erste und zweite Kraftfahrzeugschloss (3, 4) einem Verschlusselement (5) eines Kraftfahrzeugs (6) zugeordnet sind, wobei die Kraftfahrzeugschlösser (3, 4) jeweils in eine Hauptschließstellung und ggf. eine Vorschließstellung für einen haltenden Eingriff zwischen einer Schlossfalle (7, 8) des Kraftfahrzeugschlosses (3, 4) und einem Schließteil (9, 10) sowie in eine geöffnete Stellung bringbar sind, wobei das Kraftfahrzeugschlosssystem (2) eine Sensoranordnung (11, 12) aufweist, die Sensorwerte für die jeweilige Stellung der Kraftfahrzeugschlösser (3, 4) ermittelt, wobei das erste und das zweite Kraftfahrzeugschloss (3, 4) jeweils eine Zuziehanordnung (13, 14) aufweisen, welche zum Zuziehen des jeweiligen Kraftfahrzeugschlosses (3, 4) in einem jeweiligen Zuziehvorgang vorgesehen ist und welche auf die Schlossfalle und/oder das Schließteil wirkt, wobei das Kraftfahrzeugschlosssystem mindestens einen, insbesondere jeweils einen, elektrischen Zuziehantrieb (15, 16) für die Zuziehanordnungen (13, 14) aufweist,
**dadurch gekennzeichnet,**
**dass** das Kraftfahrzeugschlosssystem eine Steuerungsanordnung (1) nach einem der vorhergehenden Ansprüche aufweist.

15. Verfahren zum Betrieb eines Kraftfahrzeugschlosssystems (2) mit zumindest einem ersten Kraftfahrzeugschloss (3) und einem zweiten Kraftfahrzeugschloss (4), wobei das erste und zweite Kraftfahrzeugschloss (3, 4) einem Verschlusselement (5) eines Kraftfahrzeugs (6) zugeordnet sind, wobei die Kraftfahrzeugschlösser (3, 4) jeweils in eine Hauptschließstellung und ggf. eine Vorschließstellung für einen haltenden Eingriff zwischen einer Schlossfalle (7, 8) des Kraftfahrzeugschlosses (3, 4) und einem Schließteil (9, 10) sowie in eine geöffnete Stellung bringbar sind, wobei das Kraftfahrzeugschlosssystem (2) eine Sensoranordnung (11, 12) aufweist, wobei mittels der Sensoranordnung (11, 12) Sensorwerte für die jeweilige Stellung der Kraftfahrzeugschlösser (3, 4) ermittelt werden, wobei das erste und das zweite Kraftfahrzeugschloss (3, 4) jeweils eine Zuziehanordnung (13, 14) aufweisen, welche zum Zuziehen des jeweiligen Kraftfahrzeugschlosses (3, 4) in einem jeweiligen Zuziehvorgang vorgesehen ist und welche auf die Schlossfalle und/oder das Schließteil wirkt, wobei das Kraftfahrzeugschlosssystem mindestens einen, insbesondere jeweils einen, elektrischen Zuziehantrieb (15, 16) für die Zuziehanordnungen (13, 14) aufweist, wobei mittels einer Steuerungsanordnung (1) auf Erfüllen eines Startkriteriums durch die Sensorwerte eine Zuziehroutine ausgelöst wird, in welcher mittels der Steuerungsanordnung (1) der mindestens eine Zuziehantrieb (15, 16) angesteuert wird,
**dadurch gekennzeichnet,**
**dass** mittels der Steuerungsanordnung (1) abhängig von den Sensorwerten und gemäß einer Abstimmungsvorgabe eine jeweilige Ansteuerungsvorgabe für die Zuziehvorgänge erzeugt wird, dass gemäß der Abstimmungsvorgabe der Zuziehvorgang des ersten Kraftfahrzeugschlosses (3) und der Zuziehvorgang des zweiten Kraftfahrzeugschlosses (4) jeweils sowohl von der Stellung des ersten Kraftfahrzeugschlosses (3) als auch von der Stellung des zweiten Kraftfahrzeugschlosses (4) abhängig sind, und dass mittels der Steuerungsanordnung (1) der mindestens eine Zuziehantrieb (15, 16) gemäß den Ansteuerungsvorgaben angesteuert wird.

## Claims

1. Control assembly for a motor vehicle lock system (2) having at least a first motor vehicle lock (3) and a second motor vehicle lock (4), wherein the first and second motor vehicle lock (3, 4) are associated with a closure element (5) of a motor vehicle (6), wherein the motor vehicle locks (3, 4) each can be brought into a main locking position and optionally a pre-locking position for a retaining engagement between a lock latch (7, 8) of the motor vehicle lock (3, 4) and a locking part (9, 10), and into an opened position, wherein the motor vehicle lock system (2) comprises a sensor assembly (11, 12) which determines sensor values for the respective position of the motor vehicle locks (3, 4), wherein the first and the second motor vehicle lock (3, 4) each have a closing assembly (13, 14) which is provided for closing the respective motor vehicle lock (3, 4) in one respective closing process and which acts on the lock latch and/or the locking part, wherein the motor vehicle lock system has at least one, in particular in each case one, electric closing drive (15, 16) for the closing assemblies (13, 14),
wherein the control assembly triggers a closing routine on fulfillment of a starting criterion by the sensor values, in which closing routine the control assembly controls the at least one closing drive (15, 16),
**characterized in that**
the control assembly generates a specific control specification for the closing processes according to the sensor values and in accordance with a coordination specification, **in that** according to the coordination specification the closing process of the first motor vehicle lock (3) and the closing process of the second motor vehicle lock (4) are each dependent both on the position of the first motor vehicle lock (3) and on the position of the second motor vehicle lock (4), and **in that** the control assembly controls the at least one closing drive (15, 16) in accordance with the control specifications.

2. Control assembly according to Claim 1, **characterized in that** the coordination specification predetermines a substantially simultaneous start of the closing processes of the motor vehicle locks (3, 4), or **in that** the coordination specification predetermines chronologically consecutive closing processes of the motor vehicle locks (3, 4), in particular **in that** the closing process of one of the motor vehicle locks (3,4) starts after the end of the closing process of another of the motor vehicle locks (3, 4).

3. Control assembly according to Claim 1 or 2, **characterized in that** the starting criterion is defined in that at least one of the motor vehicle locks (3, 4), preferably all of the motor vehicle locks (3, 4), has or have reached a predetermined starting position, in particular the pre-locking position.

4. Control assembly according to one of the preceding claims, **characterized in that** according to the coordination specification the control specifications have a predetermined waiting time, which is provided between the fulfillment of a starting criterion and the start of the closing process.

5. Control assembly according to one of the preceding claims, **characterized in that** the coordination specification relates to the speed of the closing processes of the vehicle locks (3, 4), preferably **in that** the coordination specification predetermines substantially the same respective speed of the closing processes of the motor vehicle locks (3, 4) relative to one another.

6. Control assembly according to Claim 5, **characterized in that** the control assembly determines the speed of the closing processes using the sensor values, in particular using a time period covered between reaching two predetermined positions of the respective motor vehicle lock (3, 4).

7. Control assembly according to Claim 5 or 6, **characterized in that** the control assembly determines the speed of the closing processes using a drive variable of the at least one closing drive (15, 16), in particular using the drive voltage and/or the drive current, and/or in that the control assembly determines the respective speed of the closing processes using movement sensor values of a movement sensor assembly of the motor vehicle lock system (2).

8. Control assembly according to one of the preceding claims, **characterized in that** the control assembly undertakes the control of the at least one closing drive (15, 16) as a function of the path of the respective speed in at least one previously carried out closing routine.

9. Control assembly according to one of the preceding claims, **characterized in that** in the closing routine the control assembly triggers an error routine on fulfillment of an error criterion, preferably by the sensor values, in which error routine the control assembly controls the at least one closing drive (15, 16) for returning the motor vehicle locks (3, 4) in the direction of the opened position, preferably **in that** according to the coordination specification the control assembly generates a specific control specification for returning the motor vehicle locks (3, 4), and the control assembly controls the at least one closing drive (15, 16) in accordance with the control specifications for the return.

10. Control assembly according to Claim 9, **characterized in that** the coordination specification predetermines a substantially simultaneous start of the return of the motor vehicle locks (3, 4) or that the coordination specification predetermines a chronologically consecutive return of the motor vehicle locks (3, 4), in particular **in that** the return of one of the motor vehicle locks (3, 4) starts after the end of the return of another of the motor vehicle locks (3, 4).

11. Control assembly according to Claim 9 or 10, **characterized in that** the error criterion is at least partially defined **in that** at least one of the motor vehicle locks (3, 4) reaches the predetermined starting position, in particular the pre-locking position, and subsequently the fulfillment of the starting criterion within a predetermined time period is absent, and/or **in that** the control assembly obtains an obstacle detection signal for the closure element (5) and the error criterion is at least partially defined **in that** the obstacle detection signal fulfills a predetermined obstacle criterion.

12. Control assembly according to one of the preceding claims, **characterized in that** the closure element (5) has an electric drive assembly for adjusting the closure element (5), and **in that** the control assembly controls the drive assembly in a locking routine in the locking direction of the closure element (5), preferably until the fulfillment of the starting criterion or until the end of the closing of the motor vehicle locks (3, 4).

13. Control assembly according to Claim 12, **characterized in that** in the error routine the control assembly controls the drive assembly in the opening direction of the closure element (5) according to an opening specification and preferably subsequently triggers a further locking routine.

14. Motor vehicle lock system having at least a first motor vehicle lock (3) and a second motor vehicle lock (4), wherein the first and second motor vehicle lock (3, 4) are associated with a closure element (5) of a motor vehicle (6), wherein the motor vehicle locks (3, 4) each can be brought into a main locking position and optionally a pre-locking position for a retaining engagement between a lock latch (7, 8) of the motor vehicle lock (3, 4) and a locking part (9, 10), and into an opened position, wherein the motor vehicle lock system (2) comprises a sensor assembly (11, 12) which determines sensor values for the respective position of the motor vehicle locks (3, 4), wherein the first and the second motor vehicle lock (3, 4) each have a closing assembly (13, 14), which is provided for closing the respective motor vehicle lock (3, 4) in one respective closing process and which acts on the lock latch and/or the locking part, wherein the motor vehicle lock system has at least one, in particular in each case one, electric closing drive (15, 16) for the closing assemblies (13, 14),
**characterized in that**
the motor vehicle lock system has a control assembly (1) according to one of the preceding claims.

15. Method for operating a motor vehicle lock system (2) having at least a first motor vehicle lock (3) and a second motor vehicle lock (4), wherein the first and second motor vehicle lock (3, 4) are associated with a closure element (5) of a motor vehicle (6), wherein the motor vehicle locks (3, 4) each can be brought into a main locking position and optionally a pre-locking position for a retaining engagement between a lock latch (7, 8) of the motor vehicle lock (3, 4) and a locking part (9, 10), and into an opened position, wherein the motor vehicle lock system (2) comprises a sensor assembly (11, 12), wherein sensor values for the respective position of the motor vehicle locks (3, 4) are determined by means of the sensor assembly (11, 12), wherein the first and the second motor vehicle lock (3, 4) each have a closing assembly (13, 14), which is provided for closing the respective motor vehicle lock (3, 4) in one respective closing process and which acts on the lock latch and/or the locking part, wherein the motor vehicle lock system has at least one, in particular in each case one, electric closing drive (15, 16) for the closing assemblies (13, 14), wherein a closing routine is triggered by means of a control assembly (1) on fulfillment of a starting criterion by the sensor values, in which closing routine the at least one closing drive (15, 16) is controlled by means of the control assembly (1),
**characterized in that**
a specific control specification for the closing processes is generated by means of the control assembly (1) according to the sensor values and in accordance with a coordination specification, **in that** according to the coordination specification the closing process of the first motor vehicle lock (3) and the closing process of the second motor vehicle lock (4) are each dependent both on the position of the first motor vehicle lock (3) and on the position of the second motor vehicle lock (4), and **in that** the at least one closing drive (15, 16) is controlled by means of the control assembly (1) in accordance with the control specifications.

## Revendications

1. Agencement de commande pour un système de verrou de véhicule automobile (2) avec au moins un premier verrou de véhicule automobile (3) et un deuxième verrou de véhicule automobile (4), le premier et le deuxième verrou de véhicule automobile (3, 4) étant associés à un élément de fermeture (5) d'un véhicule automobile (6), les verrous de véhicule automobile (3, 4) pouvant chacun être amenés dans une position de verrouillage principale et éventuellement dans une position de pré-verrouillage pour un engagement de retenue entre un loquet de verrou (7, 8) du verrou de véhicule automobile (3, 4) et une partie de verrouillage (9, 10), ainsi que dans une position ouverte, le système de verrou de véhicule automobile (2) présentant un agencement de capteur (11, 12) qui détermine des valeurs de capteur pour la position respective des verrous de véhicule automobile (3, 4), le premier et le deuxième verrou de véhicule automobile (3, 4) présentant chacun un agencement de fermeture (13, 14) qui est prévu pour fermer le verrou de véhicule respectif (3, 4) dans une opération de fermeture respective et qui agit sur le loquet de verrou et/ou la partie de verrouillage, le système de verrou de véhicule automobile présentant au moins un, notamment respectivement un, entraînement de fermeture électrique (15, 16) pour les agencements de fermeture (13, 14),
lors de la satisfaction d'un critère de démarrage par les valeurs de capteur, l'agencement de commande exécutant une routine de fermeture, dans laquelle l'agencement de commande commande l'au moins un entraînement de fermeture (15, 16),
**caractérisé en ce**
**qu'**en fonction des valeurs de capteur et selon une consigne de coordination, l'agencement de commande génère une consigne de commande respective pour les opérations de fermeture, en ce que, selon la consigne de coordination, l'opération de fermeture du premier verrou de véhicule automobile (3) et l'opération de fermeture du deuxième verrou de véhicule automobile (4) dépendent respectivement de la position du premier verrou de véhicule automobile (3) et de la position du deuxième verrou de véhicule automobile (4), et en ce que l'agencement de commande commande l'au moins un entraînement de fermeture (15, 16) selon les consignes de commande.

2. Agencement de commande selon la revendication 1, **caractérisé en ce que** la consigne de coordination définit un début essentiellement simultané des opérations de fermeture des verrous de véhicule automobile (3, 4), ou en ce que la consigne de coordination définit des opérations de fermeture successives dans le temps des verrous de véhicule automobile (3, 4), notamment **en ce que** l'opération de fermeture de l'un des verrous de véhicule automobile (3, 4) débute après la fin de l'opération de fermeture d'un autre des verrous de véhicule automobile (3, 4).

3. Agencement de commande selon la revendication 1 ou 2, **caractérisé en ce que** le critère de démarrage est défini par le fait qu'au moins l'un des verrous de véhicule automobile (3, 4), de préférence tous les verrous de véhicule automobile (3, 4), a ou ont atteint une position de démarrage prédéfinie, notamment la position de pré-verrouillage.

4. Agencement de commande selon l'une quelconque des revendications précédentes, **caractérisé en ce que** la consigne de commande présente selon la consigne de coordination un temps d'attente prédéfini qui est prévu entre la satisfaction d'un critère de démarrage et le début de l'opération de fermeture.

5. Agencement de commande selon l'une quelconque des revendications précédentes, **caractérisé en ce que** la consigne de coordination concerne la vitesse des opérations de fermeture des verrous de véhicule automobile (3, 4), de préférence **en ce que** la consigne de coordination définit une vitesse respective des opérations de fermeture des verrous de véhicule automobile (3, 4) essentiellement égale entre elles.

6. Agencement de commande selon la revendication 5, **caractérisé en ce que** l'agencement de commande détermine la vitesse des opérations de fermeture à l'aide des valeurs de capteur, notamment à l'aide d'une durée écoulée entre l'atteinte de deux positions prédéfinies du verrou de véhicule automobile respectif (3, 4).

7. Agencement de commande selon la revendication 5 ou 6, **caractérisé en ce que** l'agencement de commande détermine la vitesse des opérations de fermeture à l'aide d'une grandeur d'entraînement de l'au moins un entraînement de fermeture (15, 16), notamment à l'aide de la tension d'entraînement et/ou du courant d'entraînement, et/ou **en ce que** l'agencement de commande détermine la vitesse respective des opérations de fermeture à l'aide de valeurs de capteur de mouvement d'un agencement de capteur de mouvement du système de verrou de véhicule automobile (2).

8. Agencement de commande selon l'une quelconque des revendications précédentes, **caractérisé en ce que** l'agencement de commande effectue la commande de l'au moins un entraînement de fermeture (15, 16) en fonction de l'évolution de la vitesse respective dans au moins une routine de fermeture réalisée précédemment.

9. Agencement de commande selon l'une quelconque des revendications précédentes, **caractérisé en ce que** lors de la satisfaction d'un critère d'erreur, de préférence par les valeurs de capteur, l'agencement de commande exécute, dans la routine de fermeture, une routine d'erreur dans laquelle l'agencement de commande commande l'au moins un entraînement de fermeture (15, 16) pour un retour des verrous de véhicule automobile (3, 4) en direction de la position ouverte, de préférence **en ce que** l'agencement de commande génère, selon la consigne de coordination, une consigne de commande respective pour le retour des verrous de véhicule automobile (3, 4) et l'agencement de commande commande l'au moins un entraînement de fermeture (15, 16) selon les consignes de commande pour le retour.

10. Agencement de commande selon la revendication 9, **caractérisé en ce que** la consigne de coordination définit un début essentiellement simultané du retour des verrous de véhicule automobile (3, 4), ou **en ce que** la consigne de coordination définit un retour successif dans le temps des verrous de véhicule automobile (3, 4), notamment **en ce que** le retour de l'un des verrous de véhicule automobile (3, 4) débute après la fin du retour d'un autre des verrous de véhicule automobile (3, 4).

11. Agencement de commande selon la revendication 9 ou 10, **caractérisé en ce que** le critère d'erreur est défini au moins en partie par le fait qu'au moins l'un des verrous de véhicule automobile (3, 4) atteint la position de démarrage prédéfinie, notamment la position de pré-verrouillage, et le critère de démarrage n'est ensuite pas satisfait pendant une période de temps prédéfinie, et/ou **en ce que** l'agencement de commande reçoit un signal de détection d'obstacle pour l'élément de fermeture (5) et le critère d'erreur est défini au moins en partie par le fait que le signal de détection d'obstacle satisfait un critère d'obstacle prédéfini.

12. Agencement de commande selon l'une quelconque des revendications précédentes, **caractérisé en ce que** l'élément de fermeture (5) présente un agencement d'entraînement électrique pour déplacer l'élément de fermeture (5), et **en ce que** l'agencement de commande commande l'agencement d'entraînement dans une routine de verrouillage dans la direction de verrouillage de l'élément de fermeture (5), de préférence jusqu'à ce que le critère de démarrage soit satisfait ou jusqu'à ce que la fermeture des verrous de véhicule automobile (3, 4) soit terminée.

13. Agencement de commande selon la revendication 12, **caractérisé en ce que** l'agencement de commande commande l'agencement d'entraînement dans la routine d'erreur selon une consigne d'ouverture dans la direction d'ouverture de l'élément de fermeture (5) et exécute de préférence ensuite une autre routine de verrouillage.

14. Système de verrou de véhicule automobile avec au moins un premier verrou de véhicule automobile (3) et un deuxième verrou de véhicule automobile (4), le premier et le deuxième verrou de véhicule automobile (3, 4) étant associés à un élément de fermeture (5) d'un véhicule automobile (6), les verrous de véhicule automobile (3, 4) pouvant chacun être amenés dans une position de verrouillage principale et éventuellement dans une position de pré-verrouillage pour un engagement de retenue entre un loquet de verrou (7, 8) du verrou de véhicule automobile (3, 4) et une partie de verrouillage (9, 10), ainsi que dans une position ouverte, le système de verrou de véhicule automobile (2) présentant un agencement de capteur (11, 12) qui détermine des valeurs de capteur pour la position respective des verrous de véhicule automobile (3, 4), le premier et le deuxième verrou de véhicule automobile (3, 4) présentant chacun un agencement de fermeture (13, 14) qui est prévu pour fermer le verrou de véhicule automobile respectif (3, 4) dans une opération de fermeture respective et qui agit sur le loquet de verrou et/ou la partie de verrouillage, le système de verrou de véhicule automobile présentant au moins un, notamment respectivement un, entraînement de fermeture électrique (15, 16), pour les agencements de fermeture (13, 14),
**caractérisé en ce que**
le système de verrou de véhicule automobile présente un agencement de commande (1) selon l'une quelconque des revendications précédentes.

15. Procédé d'exploitation d'un système de verrou de véhicule automobile (2) avec au moins un premier verrou de véhicule automobile (3) et un deuxième verrou de véhicule automobile (4), le premier et le deuxième verrou de véhicule automobile (3, 4) étant associés à un élément de fermeture (5) d'un véhicule automobile (6), les verrous de véhicule automobile (3, 4) pouvant chacun être amenés dans une position de verrouillage principale et éventuellement dans une position de pré-verrouillage pour un engagement de retenue entre un loquet de verrou (7, 8) du verrou de véhicule automobile (3, 4) et une partie de verrouillage (9, 10), ainsi que dans une position ouverte, le système de verrou de véhicule automobile (2) présentant un agencement de capteur (11, 12), des valeurs de capteurs étant déterminées au moyen de l'agencement de capteur (11, 12) pour la position respective des verrous de véhicule automobile (3, 4), le premier et le deuxième verrou de véhicule automobile (3, 4) présentant chacun un agencement de fermeture (13, 14) qui sert à fermer le verrou de véhicule automobile respectif (3, 4) dans une opération de fermeture respective, et qui agit sur le loquet de verrou et/ou la partie de verrouillage, le système de verrou de véhicule automobile présentant au moins un, notamment respectivement un, entraînement de fermeture électrique (15, 16) pour les agencements de fermeture (13, 14), une routine de fermeture étant exécutée au moyen d'un agencement de commande (1) lors de la satisfaction d'un critère de démarrage par les valeurs de capteur, dans laquelle l'au moins un entraînement de fermeture (15, 16) est commandé au moyen de l'agencement de commande (1),
**caractérisé en ce**
**qu'**au moyen de l'agencement de commande (1), une consigne de commande respective pour les opérations de fermeture est générée en fonction des valeurs de capteur et selon une consigne de coordination, en ce que, selon la consigne de coordination, l'opération de fermeture du premier verrou de véhicule automobile (3) et l'opération de fermeture du deuxième verrou de véhicule automobile (4) dépendent respectivement de la position du premier verrou de véhicule automobile (3) et de la position du deuxième verrou de véhicule automobile (4), et en ce qu'au moyen de l'agencement de commande (1), l'au moins un entraînement de fermeture (15, 16) est commandé selon les consignes de commande.
